# DEMANDE DE BREVET EUROPEEN

(11) **EP 1 574 646 A1**
(43) Date de publication de la demande: **14.09.2005**
(21) Numéro de dépôt: 04075708.0
(22) Date de dépôt: 08.03.2004
(51) Int. Cl.: E05C 3/04

(54) **Fenêtre d'un véhicule de loisir avec son dispositif de verrouillage**

(71) Demandeur: Parapress S.A., 3201 Bettembourg (LU)
(72) Inventeur: Resibois, Raymond, 6750 Signeulx (BE)
(74) Mandataire: Van Malderen, Michel

(57) **Abrégé**

La présente invention se rapporte à une fenêtre d'un véhicule de loisir, comportant un dormant et un ouvrant, ledit ouvrant comportant au moins deux poignées aptes à être bloquées sur le dormant, lesdites poignées étant interconnectées par au moins un moyen de connexion pour rendre celles-ci actionnables simultanément à partir de n'importe laquelle d'entre elles et ainsi de faciliter l'accès de la fonction de verrouillage et de déverrouillage des fenêtres aux occupants du véhicule de loisir.

## Description

### Objet de l'invention

La présente invention se rapporte à une fenêtre d'un véhicule de loisir, tel qu'un camping-car ou une caravane, comportant un dispositif de fermeture particulier rendant la fonction de verrouillage et de déverrouillage plus accessible aux occupants de ces mêmes véhicules.

### Arrière-plan technologique

Jusqu'à présent, les véhicules de loisir ne bénéficiaient que d'un système de fermeture de fenêtres relativement rudimentaire. Il s'agit en général d'une poignée unique ou parfois de plusieurs poignées indépendantes permettant de caler le bord longitudinal inférieur des ouvrants contre ou dans le profilé formant le dormant.

Dans la suite de l'exposé, nous entendrons par véhicules de loisir toutes les habitations mobiles au sens large comprenant notamment les caravanes, camping-cars, mobil home, camionnettes ou bus transformés en mobil home etc.

Une difficulté majeure rencontrée dans les véhicules de loisirs et donc dans un espace relativement restreint et exigu est l'accès aux ouvertures et en particulier aux fenêtres. Les fenêtres à fermetures multiples sont difficiles à manipuler dans la mesure où les positions des différentes poignées de fermeture ne sont jamais accessibles en même temps et donc difficiles à manipuler pour aboutir à une fermeture globale et synchronisée de la fenêtre.

Pour remédier à ce problème, l'art antérieur présente des fermetures de fenêtres de véhicules de loisirs à poignée centrale pour actionner plusieurs points de fermeture en même temps.

Le brevet allemand DE 19725677-C2 présente un système de fermeture d'une fenêtre d'un véhicule de loisir avec fermeture centralisée qui possède une tringle permettant d'actionner tous les points de fermeture se trouvant sur le bord longitudinal inférieur de ladite fenêtre en même temps. Ceci ne résout néanmoins pas le problème de l'accessibilité de la poignée unique, qui est uniquement manipulable par l'occupant se trouvant à proximité immédiate.

La demande internationale WO 01/71134A1 présente un mécanisme de fermeture d'une fenêtre de véhicule de loisir avec une poignée centrale actionnant un dispositif de fermeture intégré dans le rebord inférieur de la fenêtre et actionné par une vis sans fin. Ce système a également l'avantage d'actionner plusieurs points de fermeture de la fenêtre en même temps par l'intermédiaire d'une seule poignée en position centrale. Ce verrouillage centralisé pose à nouveau le problème de l'accessibilité évoqué plus haut.

Par ailleurs, le facteur coût d'un dispositif de fermeture d'une fenêtre d'un véhicule de loisir est primordial pour son succès commercial. Les mécanismes de fermeture centrale sophistiqués sont donc désavantagés à ce point de vue.

Les dernières évolutions techniques dans les véhicules de loisir obligent les constructeurs à intégrer une réflexion globale concernant la sécurité des occupants de ces véhicules. En cas d'incendie, la fenêtre doit pouvoir être considérée, au même titre que les portes comme une issue de secours et doit pouvoir s'ouvrir en une seule manoeuvre ; ceci est déjà le cas pour les deux documents d'art antérieur cités précédemment. Par contre, dans un espace exigu, la fermeture centrale ne résout pas le problème de l'accessibilité de la poignée d'ouverture.

La présente invention se propose d'offrir une solution à ce problème d'accessibilité.

### Buts de l'invention

La présente invention vise à fournir une fenêtre pour un véhicule de loisir muni d'un dispositif de fermeture combinant à la fois les avantages d'une fermeture centralisée pour actionner les différents points de fermeture et les systèmes de poignées de verrouillage multiples qui avaient auparavant l'inconvénient de ne pas être synchronisés en terme de mouvement.

### Résumé de l'invention

La présente invention, divulgue une fenêtre d'un véhicule de loisir, comportant un dormant et un ouvrant ledit ouvrant comportant au moins deux poignées aptes à être bloquées sur le dormant, caractérisée en ce que lesdites poignées sont interconnectées par au moins un moyen de connexion pour rendre celles-ci aptes à être actionnées simultanément à partir de n'importe laquelle desdites poignées afin de faciliter l'accès de la fonction de verrouillage ou de déverrouillage desdites fenêtres aux occupants du véhicule de loisir.

Dans une première forme d'exécution préférée de l'invention, au moins deux poignées reliées par ledit moyen de connexion se trouvent sur la parie inférieure de l'ouvrant.

Avantageusement, ledit dormant possède une rainure périphérique permettant en outre un blocage desdites poignées de l'ouvrant dans une position intermédiaire entre l'ouverture complète et la fermeture complète pour assurer une ventilation, telle qu'une ventilation de nuit.

Dans une seconde forme d'exécution préférée de l'invention, en plus desdites poignées se trouvant sur la partie inférieure de l'ouvrant, il existe au moins une poignée latérale sur l'ouvrant reliée par un moyen de connexion avec lesdites poignées se trouvant sur la partie inférieure de l'ouvrant afin de fournir des points de fermeture supplémentaires agissant de manière simultanée entre eux.

De manière particulièrement avantageuse, les poignées latérales ont une forme permettant de neutraliser l'influence de celles-ci sur le blocage de l'ouvrant dans une position intermédiaire entre l'ouverture complète et la fermeture complète par les poignées se trouvant sur la partie inférieure de l'ouvrant.

L'invention évoque également les moyens de connexion comprennent des barres rigides de tringlerie, des fils et des courroies.

Une forme d'exécution particulièrement avantageuse de l'invention, montre que le moyen de connexion entre les poignées inférieures est intégré dans le bord inférieur de l'ouvrant.

Une autre forme d'exécution particulièrement avantageuse de l'invention, montre que le moyen de connexion entre les poignées latérales et les poignées inférieures est intégré dans le bord latéral de l'ouvrant.

Selon l'invention, la fenêtre comporte en outre un compas d'ouverture reliant l'ouvrant audit dormant permettant de maintenir ledit ouvrant dans une position ouverte déterminée.

La présente invention divulgue également un dispositif de verrouillage d'une fenêtre d'un véhicule de loisir, comprenant au moins deux poignées et au moins un moyen de connexion, caractérisée en ce que ledit moyen de connexion relie lesdites poignées pour rendre celles-ci aptes à être actionnées simultanément à partir de n'importe laquelle desdites poignées afin de faciliter l'accès de la fonction de verrouillage ou de déverrouillage aux occupants dudit véhicule de loisir.

### Brève description des figures

Toutes les figures se rapportent à des formes d'exécution préférées de l'invention.

La figure 1 représente une fenêtre d'un véhicule de loisir à deux poignées de verrouillage se trouvant en position fermée.

La figure 2 représente une fenêtre d'un véhicule de loisir à trois poignées de verrouillage se trouvant en position fermée.

La figure 3 représente une fenêtre d'un véhicule de loisir avec deux points de fermeture sur le bord longitudinal inférieur et respectivement un point de fermeture sur les bords latéraux de ladite fenêtre. Toutes les poignées de verrouillage sont en position fermée.

La figure 4 représente une fenêtre d'un véhicule de loisir avec trois points de fermeture sur le bord inférieur et respectivement un point de fermeture sur les bords latéraux de ladite fenêtre. Toutes les poignées de verrouillage sont en position d'ouverture complète.

La figure 5 représente une fenêtre d'un véhicule de loisirs avec trois points de fermeture sur le bord longitudinal inférieur et respectivement un point de fermeture sur les bords latéraux de ladite fenêtre. Toutes les poignées de verrouillage sont en position d'ouverture partielle (ventilation de nuit).

La figure 6 représente une vue de détail d'une poignée de verrouillage reliée à un moyen de connexion rigide reliant les poignées. Ladite poignée étant en position fermée. On voit que la poignée est calée derrière le profilé formant la rainure périphérique du dormant.

La figure 7 montre une vue de détail d'une poignée de verrouillage sur le bord inférieur et le bord latéral de la fenêtre en position d'ouverture partielle (ventilation de nuit). La poignée inférieure est logée dans la rainure périphérique du dormant alors que la poignée latérale, qui est reliée à la poignée inférieure par un moyen de connexion rigide, a une position parfaitement neutre permettant de ne pas gêner l'ouverture de la fenêtre en position de ventilation de nuit.

La figure 8 représente une vue en perspective de la poignée de verrouillage et de son moyen de connexion (une barre rigide dans ce cas) en position d'ouverture partielle (ventilation de nuit). La poignée est logée dans la rainure périphérique du dormant.

La figure 9 représente une autre vue en perspective de deux poignées de verrouillage reliées par un moyen de connexion rigide. Lesdites poignées sont en position d'ouverture complète. Les poignées sont complètement sorties de la rainure périphérique du dormant permettant une ouverture complète de la fenêtre.

La figure 10 représente une autre vue en perspective de deux poignées de verrouillage reliées par un moyen de connexion flexible tel qu'un fil par exemple.

La figure 11 représente une vue de face des poignées de verrouillage reliées par un moyen de connexion flexible tel qu'un fil par exemple qui cette fois-ci, pour des raisons esthétiques, est intégré dans le bord inférieur de l'ouvrant.

### Description détaillée de l'invention

La présente invention présente une fenêtre d'un véhicule de loisir muni d'un dispositif de fermeture qui combine les avantages entre une fermeture centralisée à plusieurs points et des fermetures à plusieurs poignées en ce sens que les différentes poignées de verrouillage 1 sont reliées entre elles par un moyen de connexion 2 tel qu'une tringlerie, une courroie ou un fil par exemple. Ceci permet un déplacement synchronisé des différentes poignées 1 et ainsi une accessibilité à partir de divers endroits du véhicule de loisir.

Le dispositif de fermeture de la fenêtre de la présente invention comprend au moins deux poignées 1 mais selon la taille de l'ouverture envisagée, il peut bien entendu comporter trois, quatre, cinq ou plus de poignées d'ouverture. Ces poignées peuvent être positionnées à différents endroits de la fenêtre en fonction de l'accessibilité au sein de l'habitacle du véhicule de loisir. C'est ainsi que les poignées peuvent être disposées uniquement dans les coins inférieurs des ouvrants concernés ou être réparties de façon plus aléatoire sur le bord de la fenêtre. Ces modes d'exécution de l'invention sont représentés dans les figures 1 et 2.

Pour de plus grandes ouvertures, on peut également envisager la présence de ce type de poignées sur les côtés latéraux des ouvrants qui sont alors reliées entre elles également par un moyen de connexion 2 ainsi que par un mécanisme de transposition du mouvement du moyen de connexion rigide 2 sur le bord longitudinal vers le moyen de connexion 2 desdites poignées sur les bords latéraux. Ceci est illustré dans les figures 4, 5 et 7.

Les moyens de connexion s'entendent au sens général dans la mesure ou il peut s'agir de n'importe quel mécanisme comme par exemple une tringlerie rigide, un double fil tendu sur des petites poulies, une courroie tendue de façon parallèle ou croisée. L'essentiel étant que les différentes poignées se mettent toutes en mouvement en même temps lorsqu'on actionne l'une d'entre elles. Dans le cas d'une courroie croisée les différentes poignées peuvent d'ailleurs se déplacer en même temps, mais dans un sens différent. L'essentiel étant que tous les points de fermeture de la fenêtre puissent être actionnés par n'importe laquelle des poignées situées sur l'ouvrant de ladite fenêtre.

Pour des raisons esthétiques, on peut d'ailleurs intégrer les moyens de connexion des différentes poignées entre-elles dans le contour de l'ouvrant. Les moyens mécaniques pour réaliser de telles connexions, en tant que tels, sont d'ailleurs bien connus de l'homme de métier, l'essentiel étant toujours que les différents points de fermeture représentés par les différentes poignées puissent être manoeuvrés à partir de l'une d'entre elles.

Bien que la présente description se limite à des modes d'exécution avec 2 et trois poignées sur le bord inférieur de la partie mobile (ouvrant) de l'ouverture ainsi que deux poignées latérales combinées avec 3 poignées sur le bord inférieur, il est évident qu'en fonction de la taille et de la disposition de l'ouverture dans l'habitacle du véhicule de loisir, on peut avoir recours à des dispositions asymétriques et multiplier le nombre de poignées pour atteindre l'objectif d'accessibilité visé par la présente invention.

### Légende

1. Poignée sur le bord inférieur de l'ouvrant
2. Moyen de connexion ( tringlerie, fil courroie, ...)
3. Compas d'ouverture
4. Paroi du véhicule de loisir
5. Joint en caoutchouc
6. Poignée sur le bord latéral de l'ouvrant
7. Dormant
8. Rainure périphérique sur le dormant
9. Ouvrant
10. Fil de connexion entre les poignées
11. Gaine comportant les fils de connexion sur l'ouvrant

## Revendications

1. Fenêtre d'un véhicule de loisir, comportant un dormant (7) et un ouvrant (9) ledit ouvrant (9) comportant au moins deux poignées (1) aptes à être bloquées sur le dormant (8), **caractérisée en ce que** lesdites poignées (1) sont interconnectées par au moins un moyen de connexion (2) pour rendre celles-ci aptes à être actionnées simultanément à partir de n'importe laquelle desdites poignées (1) afin de faciliter l'accès de la fonction de verrouillage ou de déverrouillage desdites fenêtres aux occupants du véhicule de loisir.

2. Fenêtre selon la revendication 1 **caractérisée en ce qu'**au moins deux poignées (1) reliées par ledit moyen de connexion (2) se trouvent sur la parie inférieure de l'ouvrant (9).

3. Fenêtre selon la revendication 1 **caractérisée en ce que** ledit dormant (7) possède une rainure périphérique (8) permettant en outre un blocage desdites poignées (1) de l'ouvrant (9) dans une position intermédiaire entre l'ouverture complète et la fermeture complète pour assurer une ventilation, telle qu'une ventilation de nuit.

4. Fenêtre selon la revendication 1 **caractérisée en ce qu'**en plus desdites poignées (1) se trouvant sur la partie inférieure de l'ouvrant (9), il existe au moins une poignée latérale (6) sur l'ouvrant (9) reliée par un moyen de connexion (2) avec lesdites poignées se trouvant sur la partie inférieure de l'ouvrant (9) afin de fournir des points de fermeture supplémentaires agissant de manière simultanée entre eux.

5. Fenêtre selon la revendication 4 **caractérisée en ce que** lesdites poignées latérales (6) ont une forme permettant de neutraliser l'influence de celles-ci sur le blocage de l'ouvrant (9) dans une position intermédiaire entre l'ouverture complète et la fermeture complète par les poignées (1) se trouvant sur la partie inférieure de l'ouvrant (9).

6. Fenêtre selon la revendication 1 **caractérisée en ce que** lesdits moyens de connexion (2) comprennent des barres rigides de tringlerie, des fils et des courroies.

7. Fenêtre selon la revendication 1 **caractérisée en ce que** le moyen de connexion (2) entre les poignées inférieures (1) est intégré dans le bord inférieur de l'ouvrant (9).

8. Fenêtre selon l'une quelconque des revendications précédentes **caractérisée en ce que** le moyen de connexion (2) entre les poignées latérales (6) et les poignées inférieures (1) est intégré dans le bord latéral de l'ouvrant (9).

9. Fenêtre selon la revendication 1 **caractérisée en ce qu'**elle comporte en outre un compas d'ouverture (3) reliant l'ouvrant (9) audit dormant (7) permettant de maintenir ledit ouvrant (9) dans une position ouverte déterminée.

10. Dispositif de verrouillage d'une fenêtre d'un véhicule de loisir, comprenant au moins deux poignées (1) et au moins un moyen de connexion (2), **caractérisée en ce que** ledit moyen de connexion (2) relie lesdites poignées (1) pour rendre celles-ci aptes à être actionnées simultanément à partir de n'importe laquelle desdites poignées (1) afin de faciliter l'accès de la fonction de verrouillage ou de déverrouillage aux occupants dudit véhicule de loisir.

11. Utilisation des fenêtres selon la revendication 1 pour des habitations mobiles.
